# FASCICULE DE BREVET EUROPEEN

(11) **EP 2 404 112 B1**
(45) Date de publication et mention de la délivrance du brevet: **29.06.2016**
(21) Numéro de dépôt: 10701549.7
(22) Date de dépôt: 29.01.2010
(51) Int. Cl.: F23D 14/70, F23D 14/62, F23M 7/00, F23M 7/04

(54) **PORTE À BRÛLEUR INTÉGRÉ POUR APPAREIL DE CHAUFFAGE**
TÜR MIT EINGEBAUTEM BRENNER FÜR HEIZGERÄT
DOOR WITH A BUILT-IN BURNER FOR A HEATING APPLIANCE

(30) Priorité: 06.03.2009 FR 0951422
(43) Date de publication de la demande: 11.01.2012
(73) Titulaire: SERMETA, 29600 Morlaix (FR)
(72) Inventeur: LE MER, Joseph, 29252 Plouezoch (FR)
(74) Mandataire: Regimbeau
(86) Numéro de dépôt international: PCT/EP2010/051126
(87) Numéro de publication internationale: WO 2010/100004

(56) Documents cités:
- EP-A1- 1 562 006
- EP-A2- 0 141 707
- WO-A1-03/062705
- WO-A1-2007/051998
- DE-A1- 4 443 045
- DE-C- 206 577
- DE-U1- 8 800 650
- FR-A- 362 304
- FR-A- 429 885
- FR-A1- 2 794 521
- FR-A1- 2 846 075
- FR-A1- 2 854 229
- GB-A- 959 310

## Description

La présente invention concerne une porte à brûleur intégré, thermiquement isolée, pour appareil de chauffage.

Elle s'applique notamment à des appareils de chauffage comportant un tube, ou un ensemble de tubes, parcouru(s) par un fluide à réchauffer -par exemple de l'eau- et dont la paroi est exposée aux gaz de combustion générés par le brûleur.

Cette « porte » est une paroi qui est amovible de manière à permettre l'entretien de l'appareil, en particulier le nettoyage périodique du brûleur. Elle est fixée par exemple à l'aide d'une série de vis périphériques au pourtour fixe encadrement) de la façade de l'appareil. Une telle porte est décrite par le document DE 88 00 650 W1

Le brûleur est fixé dans la partie centrale de la porte, sur sa face interne, de sorte qu'il se positionne dans l'espace intérieur de l'appareil, à proximité du (ou des) tube(s) lorsque la porte est fermée. La face externe de la porte est connectée à une manchette d'amenée d'un mélange gazeux combustible (gaz carburant/air ou fioul/air par exemple), et le transfert de ce mélange au brûleur se fait à travers une ouverture appropriée ménagée dans la porte. Généralement l'amenée du mélange gazeux dans la manchette se fait à l'aide d'un ventilateur.

De manière classique, la zone de la face interne de la porte qui entoure le bruleur est garnie d'un matériau résistant à la chaleur et thermiquement isolant, par exemple d'une plaque en matériau à base de céramique, la porte proprement dite étant en métal, généralement en aluminium moulé.

L'appareil étant en fonctionnement, la température des gaz issus du brûleur a une valeur qui, à titre indicatif, est généralement comprise entre 950 et 1000°C. Malgré la présence de cette garniture isolante, la température de la face externe de la porte peut atteindre une température comprise entre 120 et 180°C environ.

Ce rayonnement thermique abaisse de façon non négligeable le rendement global de l'appareil ; ainsi, pour une porte de forme circulaire, d'un diamètre de 220 mm, la perte d'énergie peut être de l'ordre de 150 Wh, soit 540 kJ (selon le régime de puissance du brûleur).

De plus, du fait que la face externe de la porte est portée à une température relativement élevée, il se pose un risque de brûlures pour les personnes susceptibles de venir en contact avec cette porte, notamment pour l'opérateur chargé de l'entretien et des réglages de l'appareil.

Un premier objectif de l'invention est de proposer une porte réduisant notablement cette perte, en améliorant par conséquent le rendement de l'appareil.

Un deuxième objectif de l'invention est de proposer une structure de porte simple, légère, facile à fabriquer, peu coûteuse et se prêtant à une production automatisée en grande série.

Un troisième objectif de l'invention est de proposer une porte dont la conception améliore la qualité de la combustion du brûleur.

Un quatrième objectif de l'invention est d'améliorer la sécurité en évitant les risques de brûlure.

L'invention a donc pour objet une porte à brûleur intégré pour appareil de chauffage, et cette porte est pourvue sur sa face interne d'un brûleur à gaz et sur sa face externe d'un système d'amenée d'un mélange gazeux combustible au brûleur ; elle est adaptée pour pouvoir être engagée dans l'encadrement d'une paroi de l'appareil, et pour être fixée à cet encadrement de manière amovible.

Conformément à l'invention, cette porte comporte une paire de tôles métalliques solidarisées l'une avec l'autre à leur périphérie, la tôle extérieure présentant dans sa zone centrale une ouverture d'entrée pour l'arrivée dudit mélange gazeux tandis que la tôle intérieure présente dans sa zone centrale une ouverture de sortie, coaxiale à ladite ouverture d'entrée, à laquelle est fixé le brûleur, ces deux tôles étant écartées l'une de l'autre, ménageant entre elles un espace à l'intérieur duquel est fixement monté un plateau déflecteur, ce dernier ayant la forme d'un disque, dont le diamètre est sensiblement plus grand que celui desdites ouvertures d'entrée et de sortie de ladite porte, et étant monté centré sur l'axe de ces ouvertures et perpendiculaire à celui-ci, ce plateau déflecteur étant composé de deux tôles parallèles faiblement espacées, fixées l'une à l'autre à leur périphérie, ce plateau déflecteur étant ainsi conformé et dimensionné que le flux de mélange gazeux pénétrant dans l'appareil par ladite ouverture d'entrée est dévié vers l'extérieur du plateau déflecteur, en contourne le bord périphérique de l'extérieur vers l'intérieur, et s'écoule ensuite sur sa face interne, pour ressortir par ladite ouverture de sortie et pénétrer dans le brûleur.

Grace à cet agencement, les courants de mélange gazeux pénétrant dans l'appareil suivent une trajectoire en chicane ; ces courants froids lèchent dans un premier temps la face interne de la tôle extérieure et la face externe du plateau déflecteur, qui fait office de bouclier thermique, puis la face interne de cette dernière avant d'atteindre la surface de combustion du brûleur.

La tôle extérieure qui se trouve exposée à l'air ambiant demeure froide ou tiède, conformément à l'objectif recherché. De plus, le préchauffage du mélange avant son arrivée au brûleur améliore la qualité de la combustion et le rendement de l'appareil.

Selon d'autres caractéristiques avantageuses possibles, mais non limitatives de l'invention :
- lesdites ouvertures d'entrée et de sortie sont circulaire
- ledit plateau déflecteur possède, sur la portion de bordure périphérique de sa face interne, des plots ou bossages par l'intermédiaire desquels cette face est appliquée et fixée contre la face externe de ladite tôle intérieure, ceci par des zones de contact quasi-ponctuelles, qui ne contrarient pas le passage du mélange gazeux, tout en limitant la transmission de chaleur de la tôle intérieure au plateau déflecteur ;
- ledit plateau déflecteur est pourvu d'un isolant thermique intercalé entre lesdites tôles, cet isolant consistant en un gaz neutre, tel que de l'azote par exemple, ou en un matériau solide, par exemple à base de céramique ;
- la tôle intérieure constitutive dudit plateau déflecteur possède une portion centrale bombée qui autorise sa déformation élastique et lui permet d'absorber les contraintes générées par les dilatations et contractions liées aux variations de température, selon que l'appareil est en fonctionnement ou est arrête
- la tôle extérieure constitutive dudit plateau déflecteur possède une portion centrale en forme de téton dont la pointe est tournée vers l'ouverture d'entrée, ce téton favorisant la répartition radiale du flux du mélange gazeux pénétrant par ladite ouverture d'entrée ;
- ledit brûleur est plat, sa surface de combustion étant perpendiculaire à l'axe desdites ouvertures ;
- ledit brûleur est légèrement bombé, sa surface de combustion étant convexe et centrée sur l'axe desdites ouvertures ;
- ledit brûleur est annulaire, sa surface de combustion cylindrique étant centrée sur l'axe desdites ouvertures ;
- la zone de la tôle intérieure qui entoure l'ouverture de sortie est garnie, sur sa face interne, d'un matériau résistant à la chaleur et thermiquement isolant, tel qu'un matériau en céramique ou à base de céramique ;
- la porte est munie, sur sa face interne, d'un joint d'étanchéité périphérique apte à s'appliquer contre la face externe d'une collerette solidaire dudit encadrement de paroi ;
- le système d'amenée du mélange gazeux combustible comprend une manchette montée au niveau de l'ouverture d'entrée de ladite tôle extérieure, et fixée à cette dernière ;
- la porte est équipée d'un moto-ventilateur électrique qui est solidaire de ladite tôle extérieure et est adapté pour aspirer le mélange gazeux à travers ladite ouverture d'entrée et le refouler vers le brûleur ;
- ledit moto-ventilateur est de type centrifuge et possède une série de pales rotatives qui sont logées dans un renfoncement de paroi de ladite tôle extérieure, qui fait office de carter, et s'étendent à proximité de la face externe du plateau déflecteur ;
- d'une part, le stator dudit moto-ventilateur est positionné à l'intérieur de l'ouverture d'entrée de ladite tôle extérieure, et, d'autre part, le système d'amenée du mélange gazeux combustible comprend un collecteur annulaire monté au niveau de cette ouverture d'entrée et fixé à la tôle extérieure, entourant ainsi le stator dudit moto-ventilateur, ce collecteur étant alimenté en carburant gazeux par un conduit et sa paroi étant percée d'une pluralité d'orifices radiaux par lesquels le carburant gazeux est diffusé dans l'interstice annulaire séparant le stator du bord de l'ouverture d'entrée, pour être ensuite aspiré par lesdites pales en rotation, en même temps que de l'air ambiant (comburant) qui est aspiré par ce même interstice annulaire.

D'autres caractéristiques et avantages de l'invention apparaîtront à la lecture de la description suivante de différents modes de réalisation possibles de l'invention.

Cette description est faite en référence aux dessins annexés dans lesquels :
- la figure 1 est une vue de face, en coupe axiale, d'un appareil de chauffage équipé d'une porte qui fait l'objet d'un premier mode de réalisation de l'invention, dans lequel le brûleur intégré à la porte est plat;
- la figure 2 représente la même porte en perspective, également coupée ;
- la figure 3 est une vue analogue à celle de la figure 1, montrant un deuxième mode de réalisation de l'invention, dans lequel le brûleur intégré à la porte est cylindrique ;
- la figure 4 est une vue analogue à celle de la figure 1, montrant un troisième mode de réalisation de l'invention, dans lequel la porte est équipée d'un moto-ventilateur ;
- la figure 5 représente la même porte en perspective, également coupée ;
- la figure 6 est une vue en perspective, coupée, montrant une variante de réalisation de l'invention, dans laquelle le plateau déflecteur qui équipe la porte présente une portion en saillie ;
- la figure 7 est une vue en perspective qui montre la tôle intérieure et le plateau déflecteur de la porte représentée sur la figure 6.

Sur les figures 1, 3, 4 et 6, la circulation des courants gazeux a été visualisée par des flèches, l'appareil étant considéré en fonctionnement.

Les mêmes chiffres et lettres de référence ont été utilisés dans un but de bonne clarté afin de désigner des éléments identiques ou similaires des différents modes de réalisation représentés.

Sur les figures 1 et 2, la référence 1 désigne la porte à brûleur 2 intégré, faisant l'objet de l'invention.

Celle-ci peut s'adapter à différents types d'appareils de chauffage.

Sur les modes de réalisation illustrés, il s'agit -à simple titre d'exemple- d'un échangeur de chaleur à condensation du genre produit par la Société GIANNONI FRANCE sous la dénomination « ISOTHERMIC » (marque déposée).

Ce type d'échangeur comporte deux faisceaux de tubes hélicoïdaux montés coaxialement à l'intérieur d'une enveloppe étanche aux gaz, séparés par une cloison en matériau thermiquement isolant. Les tubes sont parcourus par le fluide à chauffer, de l'eau par exemple. Ils ont une section aplatie ovalisée et l'interstice entre spires est calibré et de faible largeur. Le brûleur est situé à l'intérieur de l'un des faisceaux, dit primaire, et les gaz chauds issus du brûleur traversent ces interstices de l'intérieur vers l'extérieur, avec un coefficient d'échange thermique élevé. Ils contournent ensuite la cloison isolante et traversent les interstices de l'autre faisceau, dit secondaire, en sens contraire (de l'extérieur vers l'intérieur), avant d'être évacués hors de l'enveloppe par un conduit ou une manchette approprié.

Un tel appareil, bien connu, ne sera pas décrit en détail ci-après afin de ne pas alourdir inutilement la présente description.

Cependant, si nécessaire, le lecteur pourra se reporter aux documents de brevet suivants, qui se rapportent à un échangeur de ce type : EP- B- 0678186 (voir notamment la figure 18), WO 2004/03621A1 (Figures 1 et 5) et WO 2004/097311A1 (voir figures 1-2).

La porte 1 est fixée dans l'encadrement 61 de la paroi de façade d'un appareil de chauffage AC dont la coque 6 présente une paroi latérale 60 et une paroi de fond 62 présentant une manchette d'échappement 620 destinée à être connectée à un conduit (non représenté) d'évacuation des gaz brûlés. Cette coque 6 contient un enroulement hélicoïdal tubulaire en acier inoxydable 7, de section aplatie et ovale, d'axe X-X'. Il est composé d'un faisceau primaire 70 et d'un faisceau secondaire 71, séparés par un disque isolant 600. Il s'agit d'un échangeur de chaleur à condensation, du même type que ceux décrits dans les documents précités, apte à chauffer de l'eau ou tout autre fluide, que l'on fait circuler dans l'enroulement 7.

La porte 1 a une forme générale circulaire, centrée sur l'axe X-X' et possède des organes de fixation périphériques (non représentés) permettant de la monter de manière amovible sur la façade de l'appareil, par exemple à l'aide de quatre oreilles disposées à 90°, et vissées à la façade.

La porte 1 comprend une paire de parois de fine épaisseur, l'une extérieure 10, l'autre intérieure 11. Ces parois sont en tôle d'acier inoxydable découpée et emboutie.

Elles sont fixées l'une à l'autre à leur périphérie, par sertissage et/ou soudage ; ce rebord périphérique 100 présente une cavité annulaire, tournée vers l'intérieur, qui reçoit un joint d'étanchéité 101 apte à s'appliquer, lorsque la porte est fermée, contre une collerette d'appui 72 fixée dans l'encadrement 61 et en contact, par sa face interne, contre la première spire de l'enroulement 7.

L'embouti de la tôle extérieure 10 est tel qu'elle présente une convexité dirigée vers l'extérieur, dont la zone centrale est percée d'une ouverture circulaire 102 centrée sur X-X'. La paroi bordant cette ouverture possède un profil adapté pour le montage et la fixation étanche -par exemple au moyen de vis ou par soudage- d'une manchette 5 (représentée en traits interrompus) d'amenée du mélange gazeux combustible dans l'appareil via un conduit approprié 50.

L'embouti de la tôle intérieure 11 est tel qu'elle présente une convexité dirigée vers l'intérieur, dont la zone centrale est percée d'une ouverture circulaire 103 centrée sur X-X'. Cette ouverture est bordée par une embouchure annulaire sur laquelle est fixé le brûleur 2. Ce dernier a la forme d'une coupelle cylindrique de faible hauteur, dont la partie annulaire 20 est emmanchée et retenue par serrage (emmanchement à force) et/ou par quelques points de soudure, sur ladite embouchure, tandis que son fond plat 21 est perforé, constituant la surface de combustion. Dans le mode de réalisation illustré, le brûleur a une structure composite, comprenant une tôle intérieure emboutie perforée et une paroi extérieure fibreuse et poreuse permettant un bon accrochage de la flamme.

Différentes structures (à simple paroi ou double-paroi notamment) et différentes formes de brûleur peuvent être prévues.

Ainsi, le fond 21 faisant office de surface de combustion pourrait être légèrement bombé, avec sa convexité tournée vers l'intérieur de l'appareil, et son centre de courbure centré sur X-X'. Cette forme galbée permet de bien absorber les phénomènes de dilatation, la surface de combustion pouvant se déformer naturellement pour prendre une courbure plus ou moins prononcée en fonction de cette dilatation.

Compte-tenu de ces formes embouties « creuses », un espace libre est disponible entre les deux tôles 10 et 11.

Dans cet espace est logé un plateau discoïde 3 de faible épaisseur, centré sur X-X'. Son diamètre est sensiblement plus grand que celui des ouvertures 102 et 103 ; il est néanmoins légèrement inférieur à celui dudit espace libre.

Le plateau 3 est constitué de deux parois minces 30, 31, par exemple en tôle d'acier inoxydable, fixées l'une à l'autre à leur périphérie 300 de manière étanche, par exemple par sertissage et/ou soudage. La tôle extérieure 30 est plane ; la tôle intérieure 31 présente une zone principale annulaire également plane, parallèle à la tôle 30, et une zone centrale 310 légèrement bombée, avec une convexité tournée vers l'intérieur (côté brûleur).

Entre les parois 30 et 31 est encapsulé un matériau isolant 32, par exemple un gaz neutre tel que de l'azote ou une matière solide à base de céramique. Sa fonction est de limiter le transfert de chaleur entre les deux parois.

La paroi intérieure 31 est pourvue à sa périphérie de plusieurs bossages, tels que des emboutis 311, régulièrement répartis (par exemple six bossages à 60° d'angle) par l'intermédiaire desquels elle est fixée à la tôle 11.

Cette fixation est réalisée par exemple par des points de soudure, en des zones d'aire restreinte, quasi-ponctuelles, afin de limiter le transfert de chaleur entre les deux parois 11 et 31, et aussi de ne pas contrarier le passage du gaz entre ces dernières. Ces bossages font ainsi aussi office d'entretoises.

La porte 1 comporte, côté intérieur, une garniture annulaire 4 en matière thermiquement isolante, et résistant à la chaleur, par exemple en céramique ou en matériau à base de céramique. Cette garniture est emmanchée axialement par son ouverture centrale sur la partie cylindrique 20 du brûleur 2 et est retenue contre la face interne de la paroi 11 par un rebord interne de forme appropriée 720 de la collerette d'appui 72. Ainsi, la garniture annulaire 4 recouvre la paroi 11 en périphérie du brûleur, jusqu'au niveau de l'enroulement 7, constituant un écran thermique au regard des gaz très chauds issus du brûleur présents à l'intérieur du faisceau primaire de l'échangeur.

Le brûleur ayant été allumé, au moyen d'un système d'allumage approprié (non représenté), et le mélange combustible air/carburant gazeux étant amené dans la manchette 5 via le conduit 50, l'appareil fonctionne de la manière expliquée ci-après.

Le flux de gaz qui rentre dans l'appareil traverse l'ouverture 102 (flèches F), rencontre la paroi plane 30 du plateau 3 qui lui fait face, et est éclaté en une multitude de courants gazeux qui se trouvent déviés à angle droit et qui s'écoulent radialement, de l'axe X-X' vers l'extérieur du disque, jusqu'au bord périphérique 300 (flèches G), tout en léchant la paroi 30 ; arrivés au-delà du bord 300, ils contournent celui-ci (flèches H) et s'écoulent en sens contraire, en direction de l'axe X-X', vers l'ouverture de sortie 103, en léchant cette fois la paroi 31 (flèches I) pour enfin pénétrer à l'intérieur du brûleur 2.

La combustion, visualisée par des dards d, génère des gaz brûlés très chauds (flèches J), dont la température est de l'ordre de 950 à 1000°C ;

Ces gaz traversent les interstices entre spires du faisceau primaire 70 radialement de l'intérieur vers l'extérieur, ressortent de celui-ci (flèches K), sont canalisés à l'intérieur de la coque 6, pénètrent dans les interstices entre spires du faisceau secondaire 71 (flèches L), qu'ils traversent radialement de l'extérieur vers l'intérieur, ressortent de celui-ci (flèches M), et sont évacués par la manchette 620 (flèches N).

Le fluide circulant à l'intérieur de l'enroulement est d'abord préchauffé dans le faisceau secondaire 71, puis chauffé dans le faisceau primaire 70, comme cela est bien connu.

Lorsque l'appareil est en fonctionnement, la tôle intérieure 31 du plateau déflecteur 3 se trouve à une température sensiblement plus élevée que sa tôle extérieure 30. De plus, cette température varie de manière relativement importante, et fréquemment, lors des phases de mise en route et d'arrêt de l'appareil.

Il en résulte des dilatations et des rétractions successives de cette paroi, plus élevées que celles de la paroi extérieure, sources de contraintes mécaniques susceptibles à terme d'altérer la liaison périphérique des deux parois. Cependant, ce risque est éliminé grâce à la présence du bombé central 310 qui peut se déformer élastiquement, de manière réversible, en absorbant ces contraintes, de sorte que celles-ci ne se répercutent pas au niveau du rebord de jonction périphérique 300.

Grâce à la présence du plateau déflecteur 3, les déperditions calorifiques de l'appareil vers l'extérieur sont extrêmement faibles.

En effet, d'une part, seule une faible partie de la chaleur diffusée par la tôle 11 est transmise à ce plateau 3 et, d'autre part, la quasi-totalité de la chaleur émise en façade est récupérée par le mélange gazeux rentrant, qui lèche les parois chaudes au cours de sa trajectoire en chicane. De surcroît, ce préchauffage améliore la qualité de la combustion.

A titre indicatif, si le mélange gazeux délivré par la manchette 5 se trouve à une température de l'ordre de 20 à 25°C, la température de la paroi extérieure 10 de la porte est de l'ordre de 25 à 30°C, nettement inférieure par conséquent à la température à laquelle se verrait portée la paroi externe d'une porte traditionnelle, température qui correspondrait à la température extérieure de la paroi 11 si celle-ci n'était pas refroidie par le mélange gazeux entrant, à savoir entre 120 et 180°C environ.

Tout risque de brûlure d'un opérateur se trouve de ce fait exclu.

La figure 3 se rapporte à un mode de réalisation de la porte 1 qui se différencie du précédent uniquement par le type de brûleur intégré à la porte.

Il s'agit ici d'un brûleur cylindrique 2', d'axe X-X', fermé par un fond plat 20' et dont l'entrée présente un rebord en forme de collerette 21' qui entoure l'ouverture centrale 103 de la tôle interne 11 et est fixée à cette dernière, par exemple par quelques points de soudure.

Le fonctionnement de l'appareil est analogue à celui précédemment décrit.

Les figures 4 et 5 se rapportent à un mode de réalisation de la porte 1 qui se différencie de celle des figures 1 et 2 par le fait qu'un moto-ventilateur électrique 8 de type centrifuge, centré sur l'axe X-X, est intégré à la porte.

Celui-ci comprend un stator annulaire 80 qui est fixé à la tôle extérieure 10 au moyen de pattes d'attache appropriées, non représentées.

Il comporte une série de pales 82 portées par un disque rotatif 83 qui est fixé à son rotor 81 à l'aide de vis 810. Ces pales sont logées dans un renfoncement circulaire, de forme adaptée, formé dans la paroi de la tôle extérieure 10, qui fait ainsi office de carter pour ces dernières.

Le disque porte-pales 83 s'étend dans un plan général perpendiculaire à l'axe X-X', tout près de la face externe du plateau déflecteur 3. Les pales 82 sont fixées sur la face externe du disque 83.

Le stator 80 du moto-ventilateur est positionné avec un certain jeu (espace annulaire) à l'intérieur de l'ouverture d'entrée 102 de la tôle extérieure 10. Cette ouverture a la forme d'une embouchure entourée d'un collecteur annulaire 9 (approximativement torique) centré sur l'axe X-X'. Ce collecteur peut être rapporté ou former partie intégrante de la tôle 10.

Le collecteur 9 est connecté à un conduit 91 d'amenée d'un comburant gazeux, tel que du butane ou du propane par exemple. Sa paroi annulaire interne et/ou celle de l'embouchure qu'il entoure est percée d'une pluralité d'orifices 90 régulièrement répartis à sa périphérie, permettant de diffuser le comburant gazeux sous forme de jets dans l'interstice annulaire entourant le stator.

En fonctionnement, le rotor étant en rotation, le comburant gazeux passe dans le conduit 91 (flèche C), arrive dans le collecteur annulaire 9 (flèches D), sort par les orifices 90 et se trouve aspiré à l'intérieur de l'appareil par les pales 82 en mouvement (flèches F). Ces dernières aspirent également de l'air ambiant (carburant) qui est prélevé à l'extérieur (flèches E) et passe dans le même interstice annulaire, en se mélangeant au gaz issu des orifices 90.

C'est donc un pré-mélange gazeux combustible qui est pulsé à l'intérieur de la porte 1 par le moto-ventilateur 8.

Celui-ci suit un trajet analogue à celui déjà décrit ci-dessus, en référence à la figure 1 (flèches G, H et I), pénétrant finalement dans le brûleur plat 2 après avoir contourné le plateau déflecteur 3.

Selon le mode de réalisation, les courants gazeux sortant de l'embouchure d'entrée 102 ne lèchent pas à proprement parler la face externe du plateau 3. Cependant l'effet est similaire. Le plateau 3 fait office de bouclier thermique ; comme il n'est pas en contact avec le disque rotatif 83, il n'y a pas de transmission de chaleur entre ces deux éléments, ce qui met le moto-ventilateur à l'abri des élévations de température.

Il est bien évidemment possible d'équiper d'un moto-ventilateur de ce genre une porte pourvue d'un brûleur cylindrique, comme celle de la figure 3.

Les figures 6 et 7 se rapportent à une variante de réalisation de la porte 1, qui se différencie des précédentes par la forme de la tôle extérieure du plateau déflecteur. Ce dernier est alors référencé 3'.

Cette tôle extérieure, référencée 30', présente une zone principale annulaire plane, parallèle à la tôle intérieure 31 et une zone centrale 301' en saillie, en forme de téton, dont la pointe est tournée vers l'ouverture d'entrée 102 de la porte 1.

Cette forme est obtenue par exemple par emboutissage.

Le téton 301' améliore la répartition radiale du flux d'air entrant, comme représenté par les flèches **P.**

En outre, ceci réduit les pertes de charge par rapport à une surface plane.

Grâce à cette forme particulière de la zone centrale 301', le ventilateur qui amène le mélange combustible air/carburant gazeux, dans la manchette 5, est moins sollicité et peut tourner moins vite pour obtenir un même débit.

La figure 7 permet de voir que le plateau déflecteur 3' n'a pas forcément un contour rigoureusement circulaire, mais qu'il peut présenter à sa périphérie des échancrures 33 de formes variées, adaptées au passage de divers éléments, tels que des électrodes d'allumage ou d'ionisation par exemple.

Bien que cela ne soit pas représenté, il peut en être de même pour le plateau déflecteur 3 décrit précédemment.

## Revendications

1. Porte à brûleur intégré pour appareil de chauffage, qui est pourvue sur sa face interne d'un brûleur à gaz (2 ; 2') et sur sa face externe d'un système (5 ; 8-9) d'amenée d'un mélange gazeux combustible au brûleur, cette porte (1) étant adaptée pour pouvoir être engagée dans l'encadrement (61) d'une paroi de l'appareil, et pour être fixée à cet encadrement de manière amovible, et comportant une paire de tôles métalliques (10, 11) solidarisées l'une avec l'autre à leur périphérie (100), la tôle extérieure (10) présentant dans sa zone centrale une ouverture d'entrée (102) pour l'arrivée dudit mélange gazeux tandis que la tôle intérieure (11) présente dans sa zone centrale une ouverture de sortie (103), coaxiale à ladite ouverture d'entrée (102), à laquelle est fixé le brûleur (2 ; 2'), ces deux tôles (10, 11) étant écartées l'une de l'autre, ménageant entre elles un espace à l'intérieur duquel est fixement monté un plateau déflecteur (3, 3'), ce plateau déflecteur (3, 3') ayant la forme d'un disque, dont le diamètre est sensiblement plus grand que celui desdites ouvertures d'entrée (102) et de sortie (103) de ladite porte, et étant monté centré sur l'axe (X-X') de ces ouvertures et perpendiculaire à celui-ci, ladite porte étant **caractérisée par le fait que** ce plateau déflecteur (3, 3') est composé de deux tôles parallèles (30, 30', 31) faiblement espacées, fixées l'une à l'autre à leur périphérie (300), ce plateau déflecteur (3, 3') étant ainsi conformé et dimensionné que le flux de mélange gazeux pénétrant dans l'appareil par ladite ouverture d'entrée (102) est dévié vers l'extérieur du plateau déflecteur (3, 3'), en contourne le bord périphérique (300) de l'extérieur vers l'intérieur, et s'écoule ensuite sur sa face interne, pour ressortir par ladite ouverture de sortie (103) et pénétrer dans le brûleur (2 ; 2').

2. Porte à brûleur intégré selon la revendication 1, **caractérisée par le fait que** lesdites ouvertures d'entrée (102) et de sortie (103) sont circulaires.

3. Porte à brûleur intégré selon la revendication 1 ou la revendication 2, **caractérisée par le fait que** ledit plateau déflecteur (3, 3') possède, sur la portion de bordure périphérique de sa face interne, des plots ou bossages (311) par l'intermédiaire desquels cette face est appliquée et fixée contre la face externe de ladite tôle intérieure (11), ceci par des zones de contact quasi-ponctuelles, qui ne contrarient pas le passage du mélange gazeux, tout en limitant la transmission de chaleur de la tôle intérieure (11) au plateau déflecteur (3).

4. Porte à brûleur intégré selon l'une quelconque des revendications précédentes, **caractérisée par le fait que** ledit plateau déflecteur (3, 3') est pourvu d'un isolant thermique (32) intercalé entre lesdites tôles (30, 31), cet isolant consistant en un gaz neutre, tel que de l'azote par exemple, ou en un matériau solide, par exemple à base de céramique.

5. Porte à brûleur intégré selon l'une quelconque des revendications précédentes, **caractérisée par le fait que** la tôle intérieure (31) constitutive dudit plateau déflecteur (3, 3') possède une portion centrale bombée (310) qui autorise sa déformation élastique et lui permet d'absorber les contraintes générées par les dilatations et contractions liées aux variations de température, selon que l'appareil est en fonctionnement ou est arrêté.

6. Porte à brûleur intégré selon l'une quelconque des revendication précédentes, **caractérisé par le fait que** la tôle extérieure (30') constitutive dudit plateau déflecteur (3') possède une portion centrale (301') en forme de téton dont la pointe est tournée vers l'ouverture d'entrée (102), ce téton favorisant la répartition radiale du flux du mélange gazeux pénétrant par ladite ouverture d'entrée.

7. Porte à brûleur intégré selon l'une quelconque des revendications précédentes, **caractérisée par le fait que** ledit brûleur (2) est plat, sa surface de combustion étant perpendiculaire à l'axe (X-X') desdites ouvertures.

8. Porte à brûleur intégré selon l'une quelconque des revendications 1 à 6, **caractérisé par le fait que** ledit brûleur est légèrement bombé et sa surface de combustion est convexe, centrée sur l'axe (X-X') desdites ouvertures.

9. Porte à brûleur intégré selon l'une quelconque des revendications 1 à 6, **caractérisée par le fait que** ledit brûleur (2') est annulaire, sa surface de combustion cylindrique étant centrée sur l'axe (X-X') desdites ouvertures.

10. Porte à brûleur intégré selon l'une quelconque des revendications précédentes, **caractérisée par le fait que** la zone de la tôle intérieure (11) qui entoure l'ouverture de sortie est garnie, sur sa face interne, d'un matériau (4) résistant à la chaleur et thermiquement isolant, tel qu'un matériau en céramique ou à base de céramique.

11. Porte à brûleur intégré selon l'une quelconque des revendications précédentes, **caractérisée par le fait qu'**elle est munie, sur sa face interne, d'un joint d'étanchéité périphérique (101) apte à s'appliquer contre la face externe d'une collerette (72) solidaire dudit encadrement de paroi (61).

12. Porte à brûleur intégré selon l'une quelconque des revendications précédentes, **caractérisée par le fait que** le système d'amenée du mélange gazeux combustible comprend une manchette (5) montée au niveau de l'ouverture d'entrée (102) de ladite tôle extérieure (10), et fixée à cette dernière.

13. Porte à brûleur intégré selon l'une quelconque des revendications 1 à 11, **caractérisée par le fait qu'**elle est équipée d'un moto-ventilateur électrique (8) qui est solidaire de ladite tôle extérieure (10) et est adapté pour aspirer le mélange gazeux à travers ladite ouverture d'entrée (102) et le refouler vers le brûleur (2 ; 2').

14. Porte à brûleur intégré selon la revendication 13, **caractérisée par le fait que** ledit moto-ventilateur (8) est de type centrifuge et possède une série de pales rotatives (82) qui sont logées dans un renfoncement de paroi de ladite tôle extérieure (10), qui fait office de carter, et s'étendent à proximité de la face externe du plateau déflecteur (3).

15. Porte à brûleur intégré selon la revendication 14, **caractérisée par le fait que**, d'une part, le stator (80) dudit moto-ventilateur (8) est positionné à l'intérieur de l'ouverture d'entrée (102) de ladite tôle extérieure (10), et que, d'autre part, le système d'amenée du mélange gazeux combustible comprend un collecteur annulaire (9) monté au niveau de cette ouverture d'entrée (102) et fixé à la tôle extérieure (10), entourant ainsi le stator (80) dudit moto-ventilateur, ce collecteur (9) étant alimenté en carburant gazeux par un conduit (91) et sa paroi étant percée d'une pluralité d'orifices radiaux (90) par lesquels le carburant gazeux est diffusé dans l'interstice annulaire séparant le stator (80) du bord de l'ouverture d'entrée (102), pour être ensuite aspiré par lesdites pales (82) en rotation, en même temps que de l'air ambiant (comburant) est aspiré via ce même interstice annulaire.

## Patentansprüche

1. Tür mit integriertem Brenner für Heizgerät, die auf ihrer Innenseite mit einem Gasbrenner (2; 2') und auf ihrer Außenseite mit einem Zufuhrsystem (5; 8-9) eines brennbaren Gasgemischs zum Brenner ausgestattet ist, wobei diese Tür (1) ausgebildet ist, um in den Rahmen (61) einer Wand des Geräts eingesetzt zu sein und um an diesem Rahmen lösbar befestigt zu sein, und ein Paar Metallbleche (10, 11) aufweist, die an ihrem Umfang (100) fest miteinander verbunden sind, wobei das äußere Blech (10) in seinem zentralen Bereich eine Eingangsöffnung (102) für die Ankunft des Gasgemischs aufweist, wogegen das innere Blech (11) in seinem zentralen Bereich eine zur Eingangsöffnung (102) koaxiale Ausgangsöffnung (103) aufweist, an welcher der Brenner (2; 2') befestigt ist, wobei diese beiden Bleche (10, 11) voneinander beabstandet sind und dabei zwischen sich einen Raum bilden, in dessen Innern eine Deflektorplatte (3, 3') fest montiert ist, wobei diese Deflektorplatte (3, 3') die Form einer Scheibe hat, deren Durchmesser etwas größer ist als der der Eingangs- (102) und Ausgangsöffnung (103) der Tür, und die auf der Achse (X-X') dieser Öffnungen zentriert und senkrecht zu dieser montiert ist, wobei die Tür **dadurch gekennzeichnet ist, dass** diese Deflektorplatte (3, 3') aus zwei parallelen, etwas beabstandeten Blechen (30, 30', 31) zusammengesetzt ist, die aneinander an ihrem Umfang (300) befestigt sind, wobei diese Deflektorplatte (3, 3') damit derart ausgebildet und dimensioniert ist, dass der Gasgemischstrom, der durch die Eingangsöffnung (102) in das Gerät strömt, nach außerhalb der Deflektorplatte (3, 3') abgelenkt wird, deren Umfangsrand (300) von außen nach innen umströmt und danach an ihrer Innenseite entlang strömt, um durch die Ausgangsöffnung (103) auszutreten und in den Brenner (2; 2') einzudringen.

2. Tür mit integriertem Brenner nach Anspruch 1, **dadurch gekennzeichnet, dass** die Eingangs- (102) und Ausgangsöffnung (103) kreisrund sind.

3. Tür mit integriertem Brenner nach Anspruch 1 oder Anspruch 2, **dadurch gekennzeichnet, dass** die Deflektorplatte (3, 3') auf dem Umfangsrandabschnitt ihrer Innenseite Klötze oder Wülste (311) besitzt, anhand derer diese Seite auf der Außenseite des inneren Blechs (11) angelegt und fixiert wird, und zwar mit quasi punktuellen Kontaktzonen, die den Durchgang des Gasgemischs nicht behindern, dabei aber die Übertragung von Wärme vom inneren Blech (11) auf die Deflektorplatte (3) begrenzen.

4. Tür mit integriertem Brenner nach einem der vorangehenden Ansprüche, **dadurch gekennzeichnet, dass** die Deflektorplatte (3, 3') mit einer thermischen Isolation (32) ausgestattet ist, die sich zwischen den Blechen (30, 31) befindet, wobei diese Isolation aus einem neutralen Gas wie beispielsweise Stickstoff oder aus einem Feststoff, beispielsweise auf der Basis von Keramik, besteht.

5. Tür mit integriertem Brenner nach einem der vorangehenden Ansprüche, **dadurch gekennzeichnet, dass** das innere Blech (31), welches die Deflektorplatte (3, 3') bildet, einen gewölbten zentralen Abschnitt (310) besitzt, welcher ihre elastische Verformung erlaubt und der es ihr gestattet, die in Verbindung mit den Temperaturschwankungen, je nachdem, ob das Gerät im Betrieb oder ausgeschaltet ist, erzeugten Ausdehnungen und Kontraktionen zu absorbieren.

6. Tür mit integriertem Brenner nach einem der vorangehenden Ansprüche, **dadurch gekennzeichnet, dass** das äußere Blech (30'), welches die Deflektorplatte (3') bildet, einen zapfenförmigen zentralen Abschnitt (301') besitzt, dessen Spitze in Richtung der Eingangsöffnung (102) zeigt, wobei dieser Zapfen die radiale Verteilung des durch die Eingangsöffnung eindringenden Gasgemischflusses fördert.

7. Tür mit integriertem Brenner nach einem der vorangehenden Ansprüche, **dadurch gekennzeichnet, dass** der Brenner (2) flach ist, wobei seine Verbrennungsoberfläche senkrecht zur Achse (X-X') der Öffnungen ist.

8. Tür mit integriertem Brenner nach einem der Ansprüche 1 bis 6, **dadurch gekennzeichnet, dass** der Brenner leicht gewölbt ist und seine Verbrennungsoberfläche konvex, auf der Achse (X-X') der Öffnungen zentriert ist.

9. Tür mit integriertem Brenner nach einem der Ansprüche 1 bis 6, **dadurch gekennzeichnet, dass** der Brenner (2') ringförmig ist, wobei seine zylindrische Verbrennungsoberfläche auf der Achse (X-X') der Öffnungen zentriert ist.

10. Tür mit integriertem Brenner nach einem der vorangehenden Ansprüche, **dadurch gekennzeichnet, dass** die Zone des inneren Blechs (11), welche die Ausgangsöffnung umgibt, auf ihrer Innenseite mit einem hitzebeständigen und thermisch isolierenden Material (4) wie ein Keramikmaterial oder ein Material auf der Basis von Keramik verkleidet ist.

11. Tür mit integriertem Brenner nach einem der vorangehenden Ansprüche, **dadurch gekennzeichnet, dass** sie auf ihrer Innenseite mit einer Umfangsdichtung (101) ausgestattet ist, die imstande ist, sich an die Außenseite eines Kragens (72) anzuschmiegen, der mit dem Rahmen der Wand (61) fest verbunden ist.

12. Tür mit integriertem Brenner nach einem der vorangehenden Ansprüche, **dadurch gekennzeichnet, dass** das Zufuhrsystem des brennbaren Gasgemischs eine im Bereich der Eingangsöffnung (102) des äußeren Blechs (10) montierte und an diesem befestige Manschette (5) umfasst.

13. Tür mit integriertem Brenner nach einem der Ansprüche 1 bis 11, **dadurch gekennzeichnet, dass** sie mit einem elektrischen Motorlüfter (8) ausgestattet ist, der mit dem äußeren Blech (10) fest verbunden und ausgebildet ist, um das Gasgemisch durch die Eingangsöffnung (102) anzusaugen und es zum Brenner (2; 2') zu befördern.

14. Tür mit integriertem Brenner nach Anspruch 13, **dadurch gekennzeichnet, dass** der Motorlüfter (8) vom Typ Zentrifuge ist und eine Reihe rotierender Schaufeln (82) besitzt, die in einer Vertiefung der Wand des äußeren Blechs (10) untergebracht sind, die als Gehäuse dient, und die sich in der Nähe der Außenseite der Deflektorplatte (3) erstrecken.

15. Tür mit integriertem Brenner nach Anspruch 14, **dadurch gekennzeichnet, dass** zum einen der Stator (80) des Motorlüfters (8) in der Eingangsöffnung (102) des äußeren Blechs (10) positioniert ist und dass zum anderen das Zufuhrsystem des brennbaren Gasgemischs einen ringförmigen Sammler (9) umfasst, der im Bereich dieser Eingangsöffnung (102) montiert und am äußeren Blech (10) befestigt ist und somit den Stator (80) des Motorlüfters umgibt, wobei dieser Sammler (9) durch eine Leitung (91) mit gasförmigem Brennstoff versorgt wird und seine Wand von einer Vielzahl radialer Öffnungen (90) durchbrochen ist, durch welche der gasförmige Brennstoff in den ringförmigen Spalt verteilt wird, der den Stator (80) vom Rand der Eingangsöffnung (102) trennt, um danach von den rotierenden Schaufeln (82) angesaugt zu werden, wobei zur gleichen Zeit die (die Verbrennung fördernde) Umgebungsluft über denselben ringförmigen Spalt angesaugt wird.

## Claims

1. A door with a built-in burner for a heating appliance, which is provided on its internal face with a gas burner (2; 2') and on its external face with a system (5; 8-9) for feeding a combustible gas mixture to the burner, this door (1) being adapted so as to be able to be engaged into the frame (61) of a wall of the appliance, and in order to be removably attached to this frame, and including a pair of metal sheets (10, 11) firmly attached to each other at their periphery (100), the outer metal sheet (10) having in its central zone an inlet opening (102) for the arrival of said gas mixture while the inner metal sheet (11) has in its central zone an outlet opening (103) coaxial with said inlet opening (102), to which is attached the burner (2;2'), both of these sheets (10, 11) are spaced apart from each other, making between them a space, inside which a deflector plate (3, 3') is fixedly mounted, this deflector plate (3, 3') having the shape of a disc, the diameter of which is substantially greater than that of said inlet (102) and outlet (103) openings of said door, and being mounted centered on the axis (X-X') of these openings and perpendicular to the latter, said door being **characterized by** the fact that this deflector plate (3, 3') consists of two slightly spaced apart parallel metal sheets (30, 30', 31), attached to each other at their periphery (300), this deflector plate (3, 3') thus being shaped and dimensioned so that the gas mixture flow penetrating into the appliance through said inlet opening (102) is deflected towards the outside of the deflector plate (3, 3'), circumvents the peripheral edge (300) thereof from the outside towards the inside, and then flows onto its internal face, in order to flow out through said outlet opening (103) and penetrate into the burner (2; 2').

2. The door with a built-in burner according to claim 1, **characterized by** the fact that said inlet (102) and outlet (103) openings are circular.

3. The door with a built-in burner according to claim 1 or claim 2, **characterized by** the fact that said deflector plate (3, 3') has, on the peripheral border portion of its internal face, pads or bosses (311) via which this face is applied and attached against the external face of said inner metal sheet (11), this through quasi point-like contact zones, which do not impede the passage of the gas mixture, while limiting heat transmission from the inner metal sheet (11) to the deflector plate (3).

4. The door with a built-in burner according to any of the preceding claims, **characterized by** the fact that said deflector plate (3, 3') is provided with a heat insulator (32) inserted between said metal sheets (30, 31), this insulator consisting in a neutral gas, such as nitrogen for example, or in a solid material, for example based on ceramic.

5. The door with a built-in burner according to any of the preceding claims, **characterized by** the fact that the constitutive inner metal sheet (31) of said deflector plate (3, 3') has a bulging central portion (310) which allows its elastic deformation and allows it to absorb the stresses generated by the expansions and contractions related to changes in temperature, depending on whether the appliance is operating or is stopped.

6. The door with a built-in burner according to any of the preceding claims **characterized by** the fact that the constitutive outer sheet (30') of said deflector plate (3') has a nipple-shaped central portion (301'), the tip of which is turned towards the inlet opening (102), this nipple promoting the radial distribution of the flow of the gas mixture penetrating through said inlet opening.

7. The door with a built-in burner according to any of the preceding claims, **characterized by** the fact that said burner (2) is flat, its combustion surface being perpendicular to the axis (X-X') of said openings.

8. The door with a built-in burner according to any of the claims 1 to 6, **characterized by** the fact that said burner is slightly bulging and its combustion surface is convex, centered on the axis (X-X') of said openings.

9. The door with a built-in burner according to any of claims 1 to 6, **characterized by** the fact that said burner (2, 2') is annular, its cylindrical combustion surface being centered on the axis (X-X') of said openings.

10. The door with a built-in burner according to any of the preceding claims, **characterized by** the fact that the zone of the inner metal sheet (11) which surrounds the outlet opening is lined, on its internal face with a heat resistant and thermally insulating material (4), such as a material in ceramic or based on ceramic.

11. The door with a built-in burner according to any of the preceding claims, **characterized by** the fact that it is provided on its internal face with a peripheral seal gasket (101) capable of being applied against the external face of a collar (72) firmly attached to said wall frame (61).

12. The door with a built-in burner according to any of the preceding claims, **characterized by** the fact that the system for feeding the combustible gas mixture comprises a sleeve (5) mounted at the inlet opening (102) of said outer metal sheet (10) and attached to the latter.

13. The door with a built-in burner according to any of claims 1 to 11, **characterized by** the fact that it is equipped with an electric motor fan (8) which is firmly attached to said outer sheet (10) and is adapted so as to suck in the gas mixture through said inlet opening (102) and to discharge it towards the burner (2; 2').

14. The door with a built-in burner according to claim 13, **characterized by** the fact that said motor fan (8) is of the centrifugal type and has a series of rotary vanes (82) which are housed in a wall recess of said outer metal sheet (10), which acts as a case, and extend in proximity to the external face of the deflector plate (3).

15. The door with a built-in burner according to claim 14, **characterized by** the fact that the stator (80) of said motor fan (8) is positioned inside said inlet opening (102) of said outer metal sheet (10) on the one hand and the system for feeding the combustible gas mixture comprises an annular collector (9) mounted at this inlet opening (102) and attached to the outer metal sheet (10), on the other hand, thereby surrounding the stator (80) of said motor fan, this collector (9) being fed with gas fuel through a conduit (91) and its wall being pierced with a plurality of radial orifices (90) through which the gas fuel is diffused into the annular interstice separating the stator (80) from the edge of the inlet opening (102), so as to then be sucked in by said rotating vanes (82), at the same time as ambient air (oxidizer) is sucked in via this same annular interstice.
